# EUROPÄISCHE PATENTSCHRIFT

(11) **EP 3 749 562 B1**
(45) Veröffentlichungstag und Bekanntmachung des Hinweises auf die Patenterteilung: **30.03.2022**
(21) Anmeldenummer: 19707297.8
(22) Anmeldetag: 14.02.2019
(51) Int. Cl.: B61D 27/00

(54) **MISCHER SOWIE ANORDNUNG ZUR KLIMATISIERUNG EINES SCHIENENFAHRZEUGS**
MIXER AND ASSEMBLY FOR AIR-CONDITIONING A RAIL VEHICLE
MÉLANGEUR ET SYSTÈME DE CLIMATISATION D'UN VÉHICULE FERROVIAIRE

(30) Priorität: 15.03.2018 DE 102018203986
(43) Veröffentlichungstag der Anmeldung: 16.12.2020
(73) Patentinhaber: Siemens Mobility GmbH, 81739 München (DE)
(72) Erfinder: PLINNINGER, Thomas, 83026 Rosenheim (DE)
(86) Internationale Anmeldenummer: PCT/EP2019/053724
(87) Internationale Veröffentlichungsnummer: WO 2019/174848

(56) Entgegenhaltungen:
- WO-A1-2014/184101
- DE-A1- 2 610 108
- DE-A1-102016 107 227
- DE-C1- 19 847 504
- GB-A- 2 472 534

## Beschreibung

Die Erfindung betrifft einen Mischer sowie eine Anordnung zur Klimatisierung eines Schienenfahrzeugs.

Ein typisches Schema einer bekannten Klimatisierung eines Schienenfahrzeugs sowie ein darin verwendeter Mischer ist in FIG 5 dargestellt.

Einem Mischer M wird über einen ersten Eingang Frischluft FL und über einen zweiten Eingang Umluft UL zugeführt. Die Umluft UL stammt dabei aus einem Innenraum IR des Schienenfahrzeugs und wird mit Hilfe eines Kanalsystems KS2 dem Mischer M zugeführt. Die Frischluft FL wird aus dem äußeren Umfeld des Schienenfahrzeugs gewonnen und ebenfalls dem Mischer M zugeführt.

Durch den Mischer M wird die zugeführte Umluft UL mit der zugeführten Frischluft FL gemischt und daraus eine sogenannte Zuluft ZL generiert.

Die Zuluft ZL wird über einen Ausgang des Mischers M einem Klimagerät KLG und einem dem Klimagerät KLG nachgeschalteten Zulüfter ZUL zugeführt.

Durch das Klimagerät KLG wird die zugeführte Zuluft ZL klimatisiert bzw. in ihrer Temperatur reguliert. Mit Hilfe des nachgeschalteten Zulüfters ZUL wird die klimatisierte Zuluft ZL über ein Kanalsystem KS1 dem Innenraum IR des Schienenfahrzeugs zugeführt.

Ein Teil der klimatisierten Luft kommt über das eingangs beschriebene Kanalsystem KS2 als Umluft UL vom Innenraum IR des Schienenfahrzeugs zum Mischer M zurück.

In diesem geschlossenen Gesamtsystem kommt es jedoch zu Druckverlusten, die durch die beschriebenen Komponenten (Klimagerät KLG, Zulüfter ZUL, Kanalsysteme KS1, KS2 und Innenraum IR) bedingt sind.

Diese Druckverluste müssen vom Zulüfter ZUL ausgeglichen werden, so dass dessen Kapazität und Baugröße von den erwarteten Druckverlusten bedingt wird.

Je nach Größe der realen Druckverluste kann die Kapazität des Zulüfters ZUL ggf. überfordert werden, so dass dessen Wartungsbedarf steigt bzw. so dass dessen Lebensdauer sinkt.

FIG 6 zeigt ein verbessertes, bekanntes Schema der in FIG 5 dargestellten Klimatisierung.

Dabei wird dem Mischer M ein zusätzlicher Umlüfter UML mit Umluftansaugung vorgeschaltet, so dass Druckverluste auf der Umluft-Seite über die kraftvoll erfolgende, zusätzliche Umluftansaugung kompensiert werden.

Zusätzlich benötigte oder in ihrer Kapazität vergrößerte Lüfter (Umlüfter, Zulüfter) erhöhen jedoch den Leistungsverbrauch des resultierenden Gesamtsystems sowie die Kosten der resultierenden Anordnung zur Klimatisierung.

Aus der Druckschrift DE 26 10 108 A1 ist eine Lüftungsanlage für Eisenbahnfahrzeuge bekannt.

Es ist daher die Aufgabe der vorliegenden Erfindung, eine verbesserte Anordnung zur Klimatisierung eines Schienenfahrzeugs anzugeben.

Diese Aufgabe wird durch die Merkmale des Anspruchs 1 sowie durch die Merkmale des Anspruchs 5 gelöst.

Vorteilhafte Weiterbildungen sind in den jeweiligen abhängigen Ansprüchen angegeben.

Die erfindungsgemäße Anordnung adressiert als Kernstück einen Mischer zur Verwendung bei einer Klimatisierungsanordnung eines Schienenfahrzeugs.

Der Mischer weist einen ersten Eingang, einen zweiten Eingang, einen Ausgang sowie einen mittleren Bereich auf, der zwischen den beiden Eingängen und dem Ausgang angeordnet ist. Der erste Eingang ist mit einer Frischluftzufuhr verbunden, so dass Frischluft über den ersten Eingang in den mittleren Bereich gelangt. Der zweite Eingang ist mit einer Umluftzufuhr verbunden, so dass Umluft über den zweiten Eingang in den mittleren Bereich gelangt.

Im mittleren Bereich wird aus der zugeführten Umluft und aus der zugeführten Frischluft durch Mischung Zuluft generiert, die an den Ausgang des Mischers gelangt.

Der mittlere Bereich des Mischers ist über eine Öffnung mit dem ersten Eingang verbunden. Die Öffnung bildet einen Übergangsbereich zwischen dem Eingang und dem mittleren Bereich, so dass die zugeführte Frischluft vom ersten Eingang über den Übergangsbereich zum mittleren Bereich geführt wird.

Erfindungsgemäß beinhaltet der Übergangsbereich ein Profil mit einem Tragflächen-förmigen Querschnitt. Das Profil ist im Übergangsbereich derart angeordnet, dass die zugeführte Frischluft längs des Übergangsbereichs einen Unterdruck erzeugt, über den die Umluft verstärkt in den mittleren Bereich des Mischers eingesaugt wird.

Die vorliegende Erfindung beruht auf einer effizienten und neu gestalteten Einleitung von Frischluft in den Mischer.

Die eingeleitete Frischluft wird über ein Profil mit Tragflächen-Querschnitt in den Mischer geleitet, so dass längs des Profils ein Coanda-Effekt entsteht. Mit dem Begriff Coanda-Effekt wird die Tendenz einer Gasströmung bezeichnet, an einer konvexen Oberfläche des Tragflächen-förmigen Profils entlangzulaufen (anstatt sich davon abzulösen) und sich in einer ursprünglichen Fließrichtung beschleunigt weiterzubewegen. Im Zusammenspiel der am Tragflächenprofil entlang strömenden Frischluft und Umluft wird auf der Umluftseite des Mischers ein Unterdruck gebildet, durch den die Umluft dann verstärkt ins Innere des Mischers gesaugt wird (es wird also ein Injektor-Prinzip vorteilhaft angewendet).

In einer bevorzugten Weiterbildung ist dem ersten Eingang des Mischers ein Frischlüfter vorgeschaltet. Der Frischlüfter saugt Frischluft an, beaufschlagt diese mit einem Druck und führt die mit Druck beaufschlagte Frischluft über den ersten Eingang des Mischers dem Mischer zu.

Dadurch wird der auf der Umluftseite gebildete Unterdruck zusätzlich verstärkt.

In einer bevorzugten Weiterbildung ist der Frischlüfter als Seitenkanalverdichter ausgestaltet. Ein Seitenkanalverdichter weist bei einem geringen Volumenstrom einen hohen Druckgewinn und damit eine steile Kennlinie auf. Ein derartiger Seitenkanalverdichter überwindet problemlos Druckverluste und fördert die Frischluft effizient in den Mischer, um dessen Umluftansaugung zusätzlich zu unterstützen.

Durch die erfindungsgemäße Anordnung wird die Frischluft aerodynamisch effizient in den Mischer eingeleitet. Dadurch wird im Mischer eine kostengünstige und aufwandsarme Umluftansaugung realisiert, mit der etwaige Druckverluste in einer Anordnung zur Klimatisierung kompensiert werden.

Die effiziente Einleitung der Frischluft in den Mischer unter Nutzung des "Coanda-Effekts" erzeugt im Mischer einen zusätzlichen Druckgewinn, der einer Klimatisierungsanordnung zu Gute kommt.

Eine bislang benötigte zusätzliche Verwendung eines mechanischen Umlüfters oder ein in der Kapazität vergrößerter Zulüfter wird damit vermieden.

Die vorliegende Erfindung bringt Vorteile im Gesamtwirkungsgrad der Klimatisierungsanordnung, da in Summe weniger elektrische Leistung zu deren Betrieb benötigt wird.

Die vorliegende Erfindung bringt Vorteile im benötigten Bauraum, da bislang benötigte Komponenten entfallen bzw. in ihrer Baugröße verkleinert ausgeführt werden können.

Die vorliegende Erfindung bringt auch Vorteile in der Akustik, da der erfindungsgemäße Mischer keine beweglichen und damit Geräusch-verursachenden Bestandteile aufweist.

Die vorliegende Erfindung verwendet einen Frischlüfter dazu, um Frischluft mit einem erhöhten Druck dem Mischer eingangsseitig zuzuführen. Dadurch wird die Förderung der Umluft in den Mischer unterstützt. Die Umluft wird dadurch verstärkt durch den Mischer angesaugt.

Nachfolgend wird die vorliegende Erfindung beispielhaft anhand einer Zeichnung detailliert beschrieben.

Dabei zeigt:
- FIG 1: eine Ausgestaltung eines erfindungsgemäßen Mischers,
- FIG 2: mit Bezug auf FIG 1 ein Detail des erfindungsgemäßen Mischers,
- FIG 3: mit Bezug auf FIG 1 und FIG 2 eine vorteilhafte Erweiterung des erfindungsgemäßen Mischers,
- FIG 4: ein Klimatisierungsschema eines Schienenfahrzeugs unter Verwendung des erfindungsgemäßen Mischers,
- FIG 5: das in der Beschreibungseinleitung geschilderte erste Klimatisierungsschema gemäß dem Stand der Technik, und
- FIG 6: das in der Beschreibungseinleitung geschilderte zweite Klimatisierungsschema gemäß dem Stand der Technik
- FIG 1: zeigt eine Ausgestaltung des erfindungsgemäßen Mischers M11.

Der Mischer M11 weist einen ersten Eingang E11, einen zweiten Eingang E12 sowie einen Ausgang A11 auf. Weiter weist der Mischer M11 einen zylinderförmigen mittleren Bereich B11 auf.

Dem Mischer M11 wird über den ersten Eingang E11 Frischluft FL und über den zweiten Eingang E12 Umluft UL zugeführt.

Im zylinderförmigen mittleren Bereich B11 wird die Frischluft FL mit der Umluft UL gemischt und daraus eine Zuluft ZL generiert.

Der erste Eingang E11 ist als Röhre ausgebildet, die radial umlaufend an einer Außenseite AS11 des Mischers M11 angeordnet ist und sich entsprechend radial umlaufend in Richtung des mittleren Bereich B11 ins Innere des Mischers M11 öffnet.

Diese Öffnung OF11 bildet somit einen umlaufenden Übergangsbereich UB11, der zwischen dem Eingang E11 und dem zylinderförmigen mittleren Bereich B11 angeordnet ist.

Der umlaufende Übergangsbereich UB11 beinhaltet ein Profil PR11, das einen Tragflächen-förmigen Querschnitt aufweist, der nachfolgend näher beschrieben wird.

FIG 2 zeigt mit Bezug auf FIG 1 ein Detail des erfindungsgemäßen Mischers M11 in einer Schnittdarstellung.

Der Tragflächen-förmige Querschnitt des Profils PR11 weist in Richtung der zugeführten Frischluft FL bzw. in Richtung des ersten Eingangs E11 eine konkave, d.h. nach innen gewölbte, Oberfläche OB11 auf.

Der Tragflächen-förmige Querschnitt des Profils PR11 weist in Richtung der zugeführten Umluft UL bzw. in Richtung des zylinderförmigen mittleren Bereich B11 eine konvexe, d.h. nach außen gewölbte, Oberfläche OB12 auf.

Die nach außen gewölbte Oberfläche OB12 des Profils PR11 ist gegenüber der Öffnung OF11 angeordnet und weist zu dieser einen (geringen) Luftspalt LS11 als Abstand auf.

Der Übergangsbereich UB11 weist damit die Funktionalität eines Injektors auf:
Die zugeführte Frischluft FL bewirkt längs des Übergangsbereichs UB11 einen Unterdruck, über den die Umluft UL verstärkt in den Mischer M11 bzw. in dessen mittleren Bereich B11 eingesaugt wird.

Durch den Tragflächen-förmigen Querschnitt des Profils PR11 wird also Umluft-seitig ein Saugeffekt realisiert.

FIG 3 zeigt mit Bezug auf FIG 1 und FIG 2 eine vorteilhafte Erweiterung des erfindungsgemäßen Mischers M11.

Dabei ist dem ersten Eingang E11 des Mischers M11 ein Frischlüfter FRL vorgeschaltet. Der Frischlüfter saugt Frischluft FL an, beaufschlagt diese mit einem Druck und führt die mit Druck beaufschlagte Frischluft FL über den ersten Eingang E11 des Mischers M11 diese dem Mischer M11 zu.

Der Frischlüfter FRL ist insbesondere als Seitenkanalverdichter ausgestaltet. Ein Seitenkanalverdichter weist bei einem geringen Volumenstrom einen hohen Druckgewinn und damit eine steile Kennlinie auf.

Dieser Seitenkanalverdichter überwindet problemlos Druckverluste und fördert Frischluft FL effizient in den Mischer M11, um dessen Umluftansaugung zusätzlich zu unterstützen.

FIG 4 zeigt ein Klimatisierungsschema eines Schienenfahrzeugs unter Verwendung des erfindungsgemäßen Mischers M11.

Dem Mischer M11 wird über einen ersten Eingang Frischluft FL und über einen zweiten Eingang Umluft UL zugeführt. Die Umluft UL stammt dabei aus einem Innenraum IR des Schienenfahrzeugs und wird mit Hilfe eines Kanalsystems KS2 dem Mischer M11 zugeführt. Die Frischluft FL wird aus dem äußeren Umfeld des Schienenfahrzeugs gewonnen und ebenfalls dem Mischer M11 zugeführt.

Durch den Mischer M11 wird die zugeführte Umluft UL mit der zugeführten Frischluft FL gemischt und daraus eine sogenannte Zuluft ZL generiert.

Die Zuluft ZL wird über einen Ausgang des Mischers M11 einem Klimagerät KLG und einem dem Klimagerät KLG nachgeschalteten Zulüfter ZUL zugeführt.

Durch das Klimagerät KLG wird die zugeführte Zuluft ZL klimatisiert bzw. in ihrer Temperatur reguliert. Mit Hilfe des nachgeschalteten Zulüfters ZUL wird die klimatisierte Zuluft ZL über ein Kanalsystem KS1 dem Innenraum IR des Schienenfahrzeugs zugeführt.

Ein Teil der klimatisierten Luft kommt über das eingangs beschriebene Kanalsystem KS2 als Umluft UL vom Innenraum IR des Schienenfahrzeugs zum Mischer M zurück.

### Bezugszeichenliste

- M: Mischer
- KLG: Klimagerät
- ZUL: Zulüfter
- UML: Umlüfter
- KS1: Kanalsystem
- KS2: Kanalsystem
- IR: Innnenraum eines Schienenfahrzeugs

- M11: Mischer
- E11: erster Eingang des Mischers M11
- E12: zweiter Eingang des Mischers M11
- A11: Ausgang des Mischers M11
- B11: mittlerer Bereich des Mischers M11

- FL: Frischluft
- UL: Umluft
- ZL: Zuluft

- AS11: Außenseite des Mischers M11
- UB11: Übergangsbereich
- OF11: Öffnung im Übergangsbereich UB11

- PR11: Profil
- OB11: konkave Oberfläche des Profils PR11
- OB12: konvexe Oberfläche des Profils PR11

- LS11: Luftspalt zwischen der konvexen Oberfläche OB12 und der Öffnung OF11

- FRL: Frischlüfter

## Patentansprüche

1. Mischer zur Verwendung bei einer Klimatisierungsanordnung eines Schienenfahrzeugs,
- bei dem der Mischer (M11) einen ersten Eingang (E11), einen zweiten Eingang (E12), einen Ausgang (All) sowie einen mittleren Bereich (B11) aufweist, der zwischen den beiden Eingängen (E11, E12) und dem Ausgang (All) angeordnet ist,
- bei dem der erste Eingang (Ell) mit einer Frischluftzufuhr verbindbar ist, so dass Frischluft (FL) über den ersten Eingang (Ell) in den mittleren Bereich (B11) gelangt,
- bei dem der zweite Eingang (E12) mit einer Umluftzufuhr verbindbar ist, so dass Umluft (UL) über den zweiten Eingang (E12) in den mittleren Bereich (B11) gelangt,
- wobei im mittleren Bereich (B11) aus der zugeführten Umluft (UL) und Frischluft (FL) durch Mischung Zuluft (ZL) generiert wird, die an den Ausgang (All) des Mischers gelangt,
- bei dem der mittlere Bereich (B11) des Mischers (M11) über eine Öffnung (OF11) mit dem ersten Eingang (Ell) verbunden ist und die Öffnung (OF11) einen Übergangsbereich (UB11) zwischen dem Eingang (Ell) und dem mittleren Bereich (B11) bildet, so dass die zugeführte Frischluft vom ersten Eingang (Ell) über den Übergangsbereich (UB11) zum mittleren Bereich (B11) geführt wird,
- bei dem der Übergangsbereich (UB11) ein Profil (PR11) mit einem Tragflächen-förmigen Querschnitt beinhaltet,
- bei dem das Profil (PR11) im Übergangsbereich (UB11) derart angeordnet ist, dass die zugeführte Frischluft (FL) längs des Übergangsbereichs (UB11) einen Unterdruck erzeugt, über den die Umluft (UL) verstärkt in den mittleren Bereich (B11) des Mischers (M11) eingesaugt wird,
**dadurch gekennzeichnet, dass**
- der mittlere Bereich (B11) des Mischers (M11 zylinderförmig ist,
- der erste Eingang (Ell) des Mischers (M11) als Röhre ausgebildet ist,
- die Röhre radial umlaufend an einer Außenseite (AS11) des Mischers (M11) angeordnet ist,
- die Röhre radial umlaufend in Richtung des mittleren Bereichs (B11) und in Richtung zum Inneren des Mischers (M11) die 2-Öffnung (OF11) aufweist, die den umlaufenden Übergangsbereich (UB11) bildet, der zwischen dem Eingang (Ell) und dem zylinderförmigen mittleren Bereich (B11) angeordnet ist.

2. Mischer nach Anspruch 1,
- bei dem der Tragflächen-förmige Querschnitt des Profils (PR11) in Richtung der zugeführten Frischluft (FL) bzw. in Richtung des ersten Eingangs (Ell) eine nach innen gewölbte Oberfläche (OB11) aufweist,
- bei dem der Tragflächen-förmige Querschnitt des Profils (PR11) in Richtung der zugeführten Umluft (UL) bzw. in Richtung des zylinderförmigen mittleren Bereichs (B11) eine nach außen gewölbte Oberfläche (OB12) aufweist,
- bei dem die nach außen gewölbte Oberfläche (OB12) des Profils (PR11) gegenüber der Öffnung (OF11) angeordnet ist und zu dieser einen Luftspalt (LS11) als Abstand aufweist.

3. Mischer nach Anspruch 1, bei dem dem ersten Eingang (Ell) des Mischers (M11) ein Frischlüfter (FRL) vorgeschaltet ist, so dass durch den Frischlüfter (FRL) ansaugte Frischluft (FL) mit einem Druck beaufschlagt an den ersten Eingang (Ell) des Mischers (M11) gelangt.

4. Mischer nach Anspruch 3, bei dem der Frischlüfter (FRL) als Seitenkanalverdichter ausgestaltet ist.

5. Anordnung zur Klimatisierung eines Schienenfahrzeugs, mit einem Mischer (M11), der nach einem der Ansprühe 1 bis 4 ausgestaltet ist,
- bei dem der Mischer zur Generierung von Zuluft (ZL) aus Frischluft (FL), die dem Mischer (M111) über einen ersten Eingang zugeführt wird, und Umluft (UL), die dem Mischer (M111) über einen zweiten Eingang zugeführt wird, ausgebildet ist,
- bei dem der Mischer (M11) ausgangsseitig mit einem Klimagerät (KLG) verbunden ist, so dass die Zuluft zum Klimagerät zur Klimatisierung und zur Einstellung der Temperatur geführt wird,
- bei dem dem Klimagerät (KLG) ein Zulüfter (ZUL) nachgeschaltet ist, über den die klimatisierte Zuluft über ein Kanalsystem (KS2) in einen Innenraum (IR) des Schienenfahrzeugs gelangt, und
- bei dem der Innenraum (IR) des Schienenfahrzeugs über ein Kanalsystem (KS2) mit einem Eingang des Mischers (M11) verbunden ist, so dass zumindest ein Teil der klimatisierten Zuluft vom Innenraum (IR) über ein Kanalsystem (KS2) als Umluft an den zweiten Eingang des Mischers (M11) gelangt.

## Claims

1. Mixer for use in an air conditioning assembly of a rail vehicle,
- in which the mixer (M11) comprises a first inlet (E11), a second inlet (E12), an outlet (All) and a central area (B11), which is arranged between the two inlets (E11, E12) and the outlet (A11),
- in which the first inlet (Ell) can be connected to a fresh air supply, so that fresh air (FL) reaches the central area (B11) via the first inlet (E11),
- in which the second inlet (E12) can be connected to a circulating air supply, so that circulating air (UL) reaches the central area (B11) via the second inlet (E12),
- wherein in the central area (B11) the circulating air (UL) delivered and fresh air (FL) are mixed to generate supply air (ZL), which passes to the outlet (All) of the mixer,
- in which the central area (B11) of the mixer (M11) is connected via an opening (OF11) to the first inlet (Ell) and the opening (OF11) forms a transitional area (UB11) between the inlet (Ell) and the central area (B11), so that the fresh air delivered is fed from the first inlet (Ell) to the central area (B11) via the transitional area (UB11),
- in which the transitional area (UB11) contains a profile (PR11) having an airfoil-shaped cross section,
- in which the profile (PR11) is arranged in the transitional area (UB11) in such a way that the fresh air (FL) delivered generates a negative pressure along the transitional area (UB11) which boosts the induction of the circulating air (UL) into the central area (B11) of the mixer (M11), **characterized in that**
- the central area (B11) of the mixer (M11) is cylindrical,
- the first inlet (Ell) of the mixer (M11) is formed as a tube,
- the tube is arranged radially to the circumference on the outside (AS11) of the mixer (M11),
- the tube comprises the opening (OF11) which opens radially to the circumference in the direction of the central area (B11) and in the direction towards the interior of the mixer (M11) and which forms the circumferential transitional area (UB11), which is arranged between the inlet (Ell) and the cylindrical central area (B11).

2. Mixer according to Claim 1,
- in which the airfoil-shaped cross section of the profile (PR11) has a surface (OB11) curved inwardly in the direction of the fresh air (FL) delivered or in the direction of the first inlet (E11),
- in which the airfoil-shaped cross section of the profile (PR11) has a surface (OB12) curved outwardly in the direction of the circulating air (UL) delivered or in the direction of the cylindrical central area (B11),
- in which the outwardly curved surface (OB12) of the profile (PR11) is arranged opposite the opening (OF11) and is separated from this by an air gap (LS11).

3. Mixer according to Claim 1, in which a fresh air fan (FRL) is connected to the inlet side of the first inlet (Ell) of the mixer (M11),so that fresh air (FL) drawn in by the fresh air fan (FRL) is pressurized before it reaches the first inlet (Ell) of the mixer (M11).

4. Mixer according to Claim 3, in which the fresh air fan (FRL) is designed as a side-channel compressor.

5. Assembly for the air-conditioning of a rail vehicle, having a mixer (M11) which is designed according to one of Claims 1 to 4,
- in which the mixer is designed to generate supply air (ZL) from fresh air (FL), which is delivered to the mixer (M111) via a first inlet, and circulating air (UL), which is delivered to the mixer (M111) via a second inlet,
- in which the mixer (M11) is connected on the outlet side to an air conditioning unit (KLG), so that the supply air is delivered to the air conditioning unit for conditioning and for regulation of the temperature,
- in which a supply air fan (ZUL), via which the conditioned supply air passes via a ducting system (KS2) into the interior (IR) of the rail vehicle, is connected to the outlet side of the air conditioning unit (KLG), and
- in which the interior (IR) of the rail vehicle is connected via a ducting system (KS2) to an inlet of the mixer (M11), so that at least a proportion of the conditioned supply air passes via a ducting system (KS2) from the interior (IR) to the second inlet of the mixer (M11) as circulating air.

## Revendications

1. Mélangeur destiné à être utilisé avec un système de climatisation d'un véhicule ferroviaire,
- dans lequel le mélangeur (M11) présente une première entrée (E11), une seconde entrée (E12), une sortie (A11) et une région centrale (B11) agencée entre les deux entrées (E11, E12) et la sortie (A11),
- dans lequel la première entrée (Ell) peut être reliée à une alimentation en air frais de sorte que de l'air frais (FL) parvient dans la région centrale (B11) en passant par la première entrée (E11),
- dans lequel la seconde entrée (E12) peut être reliée à une alimentation en air recirculé de sorte que de l'air recirculé (UL) parvient dans la région centrale (B11) en passant par la seconde entrée (E12),
- dans lequel de l'air d'alimentation (ZL) parvenant au niveau de la sortie (A11) du mélangeur est généré par mélange dans la région centrale (B11) à partir de l'air recirculé (UL) et de l'air frais (FL) acheminés,
- dans lequel la région centrale (B11) du mélangeur (M11) est reliée à la première entrée (Ell) par une ouverture (OF11) et l'ouverture (OF11) forme une région de transition (UB11) entre l'entrée (Ell) et la région centrale (B11) de sorte que l'air frais acheminé est guidé de la première entrée (Ell) vers la région centrale (B11) en passant par la région de transition (UB11),
- dans lequel la région de transition (UB11) inclut un profil (PR11) présentant une section transversale en forme d'aile,
- dans lequel le profil (PR11) est agencé dans la région de transition (UB11) de telle manière que l'air frais (FL) acheminé génère le long de la région de transition (UB11) une dépression grâce à laquelle l'air recirculé (UL) est aspiré de manière renforcée dans la région centrale (B11) du mélangeur (M11), **caractérisé en ce que** :
- la région centrale (B11) du mélangeur (M11) est de forme cylindrique,
- la première entrée (Ell) du mélangeur (M11) est conçue sous forme de tube,
- le tube est agencé de manière radialement circonférentielle au niveau d'un côté extérieur (AS11) du mélangeur (M11),
- le tube présente, de manière radialement circonférentielle en direction de la région centrale (B11) et en direction de l'intérieur du mélangeur (M11), l'ouverture (OF11) qui forme la région de transition (UB11) circonférentielle agencée entre l'entrée (Ell) et la région centrale (B11) cylindrique.

2. Mélangeur selon la revendication 1,
- dans lequel la section transversale en forme d'aile du profil (PR11) présente, en direction de l'air frais (FL) acheminé resp. en direction de la première entrée (E11), une surface (OB11) incurvée vers l'intérieur,
- dans lequel la section transversale en forme d'aile du profil (PR11) présente, en direction de l'air recirculé (UL) acheminé resp. en direction de la région centrale (B11) cylindrique, une surface (OB12) incurvée vers l'extérieur,
- dans lequel la surface (OB12) incurvée vers l'extérieur du profil (PR11) est agencée vis-à-vis de l'ouverture (OF11) et présente par rapport à celle-ci un entrefer (LS11) sous la forme d'un espacement.

3. Mélangeur selon la revendication 1, dans lequel une soufflante d'air frais (FRL) est placée en amont de la première entrée (Ell) du mélangeur (M11) de sorte que de l'air frais (FL) aspiré grâce à la soufflante d'air frais (FRL) parvient au niveau de la première entrée (Ell) du mélangeur (M11) en étant soumis à une pression.

4. Mélangeur selon la revendication 3, dans lequel la soufflante d'air frais (FRL) est réalisée sous la forme d'un compresseur à canal latéral.

5. Système de climatisation d'un véhicule ferroviaire avec un mélangeur (M11) réalisé selon l'une quelconque des revendications 1 à 4,
- dans lequel le mélangeur est conçu afin de générer de l'air d'alimentation (ZL) à partir d'air frais (FL) acheminé jusqu'au mélangeur (M111) en passant par une première entrée et d'air recirculé (UL) acheminé jusqu'au mélangeur (M111) en passant par une seconde entrée,
- dans lequel le mélangeur (M11) est relié côté sortie à un climatiseur (KLG) de sorte que l'air d'alimentation est guidé vers le climatiseur en vue d'une climatisation et d'un ajustement de température,
- dans lequel une soufflante d'alimentation (ZUL), par l'intermédiaire de laquelle l'air d'alimentation climatisé parvient dans un espace intérieur (IR) du véhicule ferroviaire en passant par un système de canalisation (KS2), est placée en aval du climatiseur (KLG), et
- dans lequel l'espace intérieur (IR) du véhicule ferroviaire est relié à une entrée du mélangeur (M11) par l'intermédiaire d'un système de canalisation (KS2) de sorte qu'au moins une partie de l'air d'alimentation climatisé provenant de l'espace intérieur (IR) parvient sous forme d'air recirculé à la seconde entrée du mélangeur (M11) en passant par un système de canalisation (KS2).
